# EUROPÄISCHE PATENTSCHRIFT

(11) **EP 3 069 408 B1**
(45) Veröffentlichungstag und Bekanntmachung des Hinweises auf die Patenterteilung: **24.04.2019**
(21) Anmeldenummer: 14801941.7
(22) Anmeldetag: 16.10.2014
(51) Int. Cl.: H01Q 1/12, H01Q 1/32

(54) **VORRICHTUNG ZUM POSITIONSGERECHTEN BEFESTIGEN EINER ANTENNENANORDNUNG AN EINER FLÄCHE**
MEANS FOR FASTENING AND POSITIONING OF AN ANTENNA ON A SURFACE
MOYENS DE FIXATION ET LE POSITIONNEMENT DES UNE ANTENNE SUR UNE SURFACE

(30) Priorität: 11.11.2013 DE 202013010184 U; 20.11.2013 DE 202013010506 U
(43) Veröffentlichungstag der Anmeldung: 21.09.2016
(73) Patentinhaber: Antennentechnik ABB Bad Blankenburg GmbH, 07422 Balnkenburg (DE)
(72) Erfinder: ZETTLER, Ronald, 07426 Königsee-Rottenbach (DE)
(74) Vertreter: Kruspig, Volkmar
(86) Internationale Anmeldenummer: PCT/EP2014/072167
(87) Internationale Veröffentlichungsnummer: WO 2015/067449

(56) Entgegenhaltungen:
- US-A- 3 138 661
- US-A1- 2010 013 733

## Beschreibung

Die Erfindung betrifft eine Vorrichtung zum positionsgerechten Befestigen einer Antennenanordnung an einer Fläche, welche eine Aussparung für Antennenanschlussmittel aufweist, wobei die Antennenanordnung eine Bodenplatte besitzt, von der sich Verbindungsmittel zur Aussparung erstrecken, welche eine gegen Verlust gesicherte Klemmplatte und eine Schraube oder Schraubbolzen umfassen derart, dass die Klemmplatte mittels Schraube oder Schraubbolzen in Richtung Bodenplatte axial beweg- und verspannbar ist.

Aus der DE 10 2005 044 618 A1 ist eine Dachantenne vorbekannt, welche eine Bodenplatte zur Aufnahme von Antennenelementen aufweist. Die Antennenelemente sind von einer mit der Bodenplatte verbindbaren Antennenhaube abgedeckt. Die vorbekannte Dachantenne soll auf einer einen Ausschnitt, insbesondere einen Dachausschnitt aufweisende Befestigungsfläche, insbesondere einem Fahrzeugdach mittels Verbindungsmittel montierbar sein.

Gemäß der DE 10 2005 044 618 A1 sind die Verbindungsmittel als ein zwischen der Bodenplatte der Dachantenne und der Befestigungsfläche axial und radial bewegbares Klemmteil ausgebildet. Die eigentliche Befestigung erfolgt demnach mittels Verspannung, vorzugsweise durch Verschraubung. Der Befestigungsvorgang wird über eine zunächst axiale und dann eine radiale Bewegung des Klemmteils realisiert. Mittels Verdrehen der Schraube kann der Abstand zwischen Klemmteil und Bodenplatte verändert werden mit der Folge der gewünschten Befestigung und Einklemmen entsprechender Abschnitte der Dachhaut der Karosserie eines Fahrzeugs. Das vorbekannte Klemmteil hat eine Außenkontur, die es ermöglicht, dieses beim Aufsetzen der Dachantenne durch einen korrespondierenden Dachausschnitt in der Befestigungsfläche hindurch zu führen und danach durch Verdrehen oder Verschieben des Klemmteils um einen definierten Betrag, dieses unter der Befestigungsfläche in Eingriff zu bringen, so dass das Klemmteil nicht wieder entgegen der Einführrichtung aus dem Dachausschnitt entfernt werden kann. Diesbezüglich sollen sich besonders dreieckige, ovale, elliptische oder sonstige polygonale oder keilwellenförmige Außenkonturen des Klemmteils eignen.

Die erforderliche zunächst axiale und dann radiale Bewegung des Klemmteils erfordert eine definierte Handlungsvorschrift, was bei einer grundsätzlich schnellen und zügigen Montage nachteilig ist. Darüber hinaus ist eine radiale Bewegung, insbesondere ein Verdrehen einer derartig ausgestalteten Dachantenne auf einer Fahrzeugkarosserie mit der Gefahr einer Beschädigung der Karosserieoberfläche bzw. einer dort bereits aufgebrachten Lackschicht verbunden.

Aus US2010/013733 A1 und US 3138661 A sind weitere Vorrichtungen zum Befestigen einer Antennenanordnung an einer Fläche bekannt, die ähnliche Nachteile aufweisen.

Aus dem Vorgenannten ist es daher Aufgabe der Erfindung, die durch die angehängten Ansprüche definiert wird, eine weiterentwickelte Vorrichtung zum positionsgerechten Befestigen einer Antennenanordnung an einer Fläche, welche eine Aussparung für Antennenanschlussmittel aufweist, anzugeben, die mit Hilfe einer einfachen, quasi intuitiven Bewegung eine exakte Lagezuordnung zwischen Antenne und zu befestigender Fläche ermöglicht, so dass sich der Montageaufwand insgesamt verringert und hierdurch eine Zeit- und Kostenersparnis die Folge ist.

Es wird demnach von einer Vorrichtung zum positionsgerechten Befestigen einer Antennenanordnung, insbesondere einer Fahrzeug-Dachantenne, an einer Fläche ausgegangen, welche eine Aussparung für die Antennenanschlussmittel aufweist. Weiterhin weist die Antennenanordnung eine an sich bekannte Bodenplatte auf, von der sich Verbindungsmittel zur Aussparung erstrecken. Die Verbindungsmittel umfassen eine gegen Verlust gesicherte Klemmplatte und eine Schraube oder einen Schraubbolzen derart, dass die Klemmplatte mittels Schraube oder Schraubbolzen axial in Richtung Bodenplatte beweg- und damit verspannbar ist.

Erfindungsgemäß ist gemäß einer ersten Ausführungsform die Breite der Aussparung mindestens abschnittsweise im Wesentlichen gleich der Breite der Klemmplatte. Darüber hinaus ist erfindungsgemäß die Länge der Aussparung kleiner als die Länge der Klemmplatte derart, dass ein kreisbogenförmiges Eintauchen der Verbindungsmittel, d.h. der Klemmplatte und der Schraube bzw. dem Schraubbolzen in die Aussparung und ein anschließendes Verspannen realisierbar ist.

Erfindungsgemäß ist gemäß einer zweiten Ausführungsform der Erfindung bei einer kreisförmigen oder angenähert kreisförmigen Aussparung und im Wesentlichen quadratischer Klemmplatte die Kantenlänge der Klemmplatte gleich oder unwesentlich kleiner als der Durchmesser der kreisförmigen Aussparung, derart, dass ein kreisbogenförmiges Eintauchen der Verbindungsmittel nebst Klemmplatte in die Aussparung und ein anschließendes Verspannen realisierbar ist. Bei dieser erfindungsgemäßen Ausführungsform kann das Hineinbewegen und Einschwenken der Antennenanordnung in alle Ausdehnungsrichtungen der Antenne, d.h. in Längsrichtung, aber auch seitlich in Querrichtung erfolgen.

Bei einer dritten Ausführungsform ist erfindungsgemäß bei kreisförmiger oder angenähert kreisförmiger Aussparung und im Wesentlichen rechteckiger Klemmplatte die kleinere der Kantenlängen der Klemmplatte gleich oder unwesentlich kleiner als der Durchmesser der kreisbogenförmigen Aussparung, derart, dass ein kreisbogenförmiges Eintauchen der Verbindungsmittel nebst Klemmplatte in die Aussparung und ein anschließendes Verspannen realisierbar ist.

Dieses kreisbogenförmige Eintauchen mit der Klemmplatte voran in die Aussparung mit sich anschließendem Hineinbewegen in die Aussparung sowie entgegen der Eintauchbewegung Zurückschwenken kann völlig berührungsfrei bezüglich der Oberfläche, in der sich die Aussparung befindet, erfolgen.

Die Klemmplatte weist bei einer bevorzugten Ausgestaltung der Erfindung an ihrem entgegen der Eintauchrichtung liegenden randseitigen Ende einen Durchbruch für einen Verdrehsicherungs- und Führungsbolzen auf, welcher sich von der Bodenplatte aus in Richtung Klemmplatte, d.h. nach unten erstreckt. Die Aussparung wiederum besitzt eine Konturierung, welche der Gestalt des Führungsbolzens mindestens teilweise komplementär ist. Bevorzugt kommt hier eine kreisbogenförmige oder kreissegmentförmige Gestaltung der Aussparung in Frage. Mit dem Zurückschwenken der Vorrichtung gelangt selbige über den Verdrehsicherungs- und Führungsbolzen mit der Konturierung in der Aussparung in Kontakt. Damit ist die Antennenanordnung bereits lagegesichert. Es muss nunmehr lediglich die Schraubverbindung betätigt und das axiale Nachobenbewegen der Klemmplatte zum Zweck des Verklemmens an der Fläche, insbesondere einer Dachhaut vorgenommen werden. Ein Vorsprung an der Klemmplatte ist komplementär zur Konturierung ausgeführt und taucht im Befestigungszustand in die Konturierung ein mit der Folge einer Lagesicherung.

Die Klemmplatte kann in üblicher Weise mit Hilfe eines Sicherungsrings bzw. Sprengrings oder einer Quetschung gegen Verlieren an der Schraube oder dem Schraubbolzen gehalten sein.

In Ausgestaltung der Erfindung weist die Klemmplatte weitere Durchbrüche für Elemente zur Antennenspeisung auf, welche sich von der Bodenplatte aus ebenfalls nach unten erstrecken.

Weiterhin besteht die Möglichkeit, an der Bodenplatte in Richtung Klemmplatte mindestens zwei Nasen vorzusehen, deren lichter innenseitiger Abstand der Breite der Klemmplatte entspricht. Die Nasen kommen dann im Montagezustand seitlich innenseitig an der Klemmplatte sowie der jeweiligen Außenkante der Aussparung zur Anlage.

Die Erfindung soll nachstehend anhand von Ausführungsbeispielen sowie unter Zuhilfenahme von Figuren näher erläutert werden.

Hierbei zeigen:
- Fig. 1 bis 3: die erfindungsgemäße Vorrichtung in symbolischer Abfolge der Montage mit kreisbogenförmigem Eintauchen in eine Aussparung einer Befestigungsfläche mit Rückbewegen und Inanschlagkommen mit einer Konturierung in der Aussparung;
- Fig. 4: eine Darstellung der beispielhaften Aussparung einer Fläche, an der die Antennenanordnung befestigt werden soll;
- Fig. 5: eine perspektivische Darstellung der Unterseitenansicht einer erfindungsgemäßen Antennenanordnung;
- Fig. 6: eine perspektivische Darstellung der erfindungsgemäßen Vorrichtung mit einer kreisförmigen oder angenähert kreisförmigen Aussparung, z.B. in einem Fahrzeugdach eines Kraftfahrzeugs mit im Wesentlichen quadratischer Klemmplatte und bezogen auf die Längsachse der Antennenanordnung seitlichem Einschwenken hinein in die kreisförmige Aussparung;
- Fig. 7: eine Darstellung ähnlich derjenigen nach Fig. 5, jedoch mit vollzogenem Einschwenken der Klemmplatte nebst Verbindungsmitteln in einer Ansicht von unten auf das beispielhafte Fahrzeugdach;
- Fig. 8: eine beispielhafte kreisförmige Aussparung in einem beispielhaften Fahrzeugdach und
- Fig. 9: eine beispielhafte angenähert kreisförmige Aussparung mit Sekante und Konturierung, die der Gestalt eines Führungsbolzens zumindest teilweise komplementär ist.

Die Fig. 1 bis 3 zeigen die Abfolge der erfindungsgemäßen Montage auf der Basis der erfindungsgemäßen Vorrichtung zum positionsgerechten Befestigen einer Antennenanordnung an einer Fläche 1. Diese Fläche 1 kann Teil einer Dachhaut eines Kraftfahrzeugs bzw. einer Kraftfahrzeugkarosserie sein.

In der Fläche 1 ist eine Aussparung 2 (siehe auch Fig. 4) eingebracht.

Die Antennenanordnung weist eine Bodenplatte 3 und eine Antennenhaube 4 auf.

Von der Bodenplatte erstrecken sich Elemente 5 zur Antennenspeisung entsprechend der gewählten oder vorgesehenen Antennencharakteristika.

Weiterhin ist eine Klemmplatte 6 vorhanden, die mit Hilfe einer Schraube 7 oder einem entsprechenden Schraubbolzen axial bewegbar, d.h. in Richtung Bodenplatte 3 verstellbar und verspannbar ist.

Die Breite B der Aussparung 2 ist im Wesentlichen gleich der Breite der Klemmplatte 6.

Die Länge L der Aussparung 2 ist hingegen kleiner als die entsprechende Länge der Klemmplatte 6, derart, dass das in den Fig. 1 und 2 besonders erkennbare kreisbogenförmige Eintauchen der Verbindungsmittel in die Aussparung 2 mit anschließendem Verspannen realisierbar ist.

Die Klemmplatte 6 besitzt an ihrem entgegen der Eintauchrichtung liegenden randseitigen Ende einen Durchbruch 8 (siehe Fig. 5) für einen Verdrehsicherungs- und Führungsbolzen 9, welcher sich von der Bodenplatte 3 aus erstreckt, wobei die Aussparung 2 eine Konturierung 10 besitzt, welche der Gestalt des Führungsbolzens 9 und/oder einem Vorsprung an der Klemmplatte 6 zumindest teilweise komplementär ist.

Nach dem Eintauchen ist der Führungsbolzen 9 mit einem entsprechenden umfangsseitigen Abschnitt in Kontakt mit der Konturierung 10 bringbar. Damit ist eine Verdrehsicherung bewerkstelligt, wie sich aus der Fig. 3 nachvollziehen lässt.

Dem Führungsbolzen 9 gegenüberliegend ist die Bodenplatte 3 mit einer Nase 90 versehen, welche eine Zentrierung in der Aussparung 2 ermöglicht und diesbezüglich im Montagezustand an einer Kante der Aussparung 2 anliegt. Gleichzeitig taucht die Nase 90 in einen Durchbruch 91 in der Klemmplatte 6 ein und bewirkt eine weitere Verbesserung der Verdrehsicherung der Klemmplatte 6. Damit erfüllt die Nase 90 in Verbindung mit dem Anschlag innerhalb der Aussparung 2 und dem Durchbruch 91 eine erfindungsgemäße Doppelfunktion. Die Abmessungen bzw. der Querschnitt des Durchbruchs 91 ist der Gestalt der Nase 90 komplementär gewählt. So ist z.B. der Durchbruch 91 rechteckig geformt, wobei der Querschnitt der Nase 90 ebenfalls rechteckig ist.

Die Klemmplatte 6 ist mit Hilfe eines Sprengrings oder eines Sicherungsrings 11 an der Schraube bzw. am Schraubbolzen gehalten und damit unverlierbar.

Die Klemmplatte 6 besitzt weitere Durchbrüche 12 (siehe insbesondere Fig. 5) für die Elemente 5 zur Antennenspeisung, welche sich von der Bodenplatte 3 aus nach unten erstrecken.

Weiterhin besitzt die Bodenplatte 3 im gezeigten Beispiel zwei gegenüberliegende Nasen 13, deren lichter Abstand der Breite B der Klemmplatte 6 entspricht und die im Montagezustand seitlich an der Klemmplatte sowie der jeweiligen Kante der Aussparung 2 zur Anlage kommen.

Bei der zweiten Ausführungsform der Erfindung, die anhand der Fig. 6 bis 9 erläutert wird, wird wiederum von einer Fläche 1, z.B. einem Fahrzeugdach ausgegangen. In der Fläche 1 ist eine kreisförmige Aussparung 20 eingebracht. Diese Aussparung 20 kann sowohl eine korrekte Kreisbogenform gemäß Fig. 8, aber auch eine angenäherte Kreisbogenform gemäß Fig. 9 mit Sekante 21 und Konturierung 10 besitzen.

Bei der Ausführungsform gemäß den Fig. 6 und 7 wird von einer im Wesentlichen quadratischen Klemmplatte 60 ausgegangen. Die Kantenlänge der Klemmplatte 60 ist gleich oder nur unwesentlich kleiner als der Durchmesser der kreisförmigen Aussparung 20, derart, dass auch bei dieser Ausführungsform ein kreisbogenförmiges Eintauchen der Verbindungsmitteln nebst Klemmplatte 60 in die Aussparung 20 und ein anschließendes Verspannen realisierbar ist, wie sich dies aus der Zusammenschau der Fig. 6 und 7 für den Fachmann erschließt.

Für den Fall, dass gemäß einer dritten Ausführungsform die Klemmplatte 60 eine rechteckige Gestalt besitzt, ist die kleinere der Kantenlängen der Klemmplatte 60 gleich oder unwesentlich kleiner als der Durchmesser der kreisförmigen Aussparung 20, derart, dass auch hier ein kreisbogenförmiges Eintauchen der Verbindungsmittel nebst Klemmplatte 60 in die Aussparung 20 und ein anschließendes Verspannen möglich ist.

Bei der Ausführungsform mit quadratischer Klemmplatte kann das Einschwenken bezogen auf die Längsachse der Antennenanordnung 4 auch seitlich erfolgen, wie das die Fig. 6 zeigt. Bei rechteckiger Klemmplatte, d.h. bei einer Klemmplatte mit unterschiedlichen Kantenlängen, ergibt sich eine Vorzugsrichtung bezogen auf die Einschwenk- oder Eintauchbewegung in Richtung der Achse, die durch die größere der Kantenlängen definiert ist.

## Patentansprüche

1. Vorrichtung zum positionsgerechten Befestigen einer Antennenanordnung an einer Fläche (1), welche eine Aussparung (2) für Antennenanschlussmittel aufweist, die Vorrichtung umfassend die Antennenanordnung und die Fläche (1) wobei die Antennenanordnung eine Bodenplatte (3) besitzt, von der sich Verbindungsmittel zur Aussparung (2) erstrecken, welche eine gegen Verlust gesicherte Klemmplatte (6) und eine Schraube oder einen Schraubbolzen (7) umfassen derart, dass die Klemmplatte (6) mittels Schraube oder Schraubbolzen (7) in Richtung Bodenplatte (3) axial beweg- und verspannbar ist,
wobei die Breite (B) der Aussparung (2) gleich der Breite der Klemmplatte (6) und die Länge (L) der Aussparung (2) kleiner als die Länge der Klemmplatte (6) ist derart, dass ein kreisbogenförmiges Eintauchen der Verbindungsmittel und der Klemmplatte (6) in die Aussparung (2), ein Zurückschwenken entgegen der Eintauchbewegung und ein anschließendes Verspannen realisierbar ist, weiterhin
die Klemmplatte (6) an ihrem entgegen der Eintauchrichtung liegenden randseitigen Ende einen Durchbruch (8) für einen Verdrehsicherungs- und Führungsbolzen (9) aufweist, welcher sich von der Bodenplatte (3) aus erstreckt, wobei die Aussparung (2) eine Konturierung (10) besitzt, welche der Gestalt des Führungsbolzens (9) teilweise komplementär ist und nach dem Eintauchen der Führungsbolzen (9) mit einem umfangsseitigen Abschnitt in Kontakt zur Konturierung (10) bringbar ist, damit die Antennenanordnung lagegesichert ist.

2. Vorrichtung nach Anspruch 1, **dadurch gekennzeichnet, dass**
die Klemmplatte (6) mittels Sicherungsring (11) oder Quetschung an der Schraube oder dem Schraubbolzen (7) gehalten ist.

3. Vorrichtung nach einem der vorangegangenen Ansprüche, **dadurch gekennzeichnet, dass**
die Klemmplatte (6) weitere Durchbrüche (12) für Elemente (5) zur Antennenspeisung aufweist, welche sich von der Bodenplatte (3) aus erstrecken.

4. Vorrichtung nach einem der vorangegangenen Ansprüche, **dadurch gekennzeichnet, dass**
sich von der Bodenplatte (3) in Richtung Klemmplatte (6) zwei gegenüberliegende Nasen (13) erstrecken, deren lichter Abstand der Breite der Klemmplatte (6) entspricht und die im Montagezustand seitlich an der Klemmplatte (6) sowie der jeweiligen Kante (21) der Aussparung (2) zur Anlage kommen.

5. Vorrichtung nach einem der vorangegangenen Ansprüche, **dadurch gekennzeichnet, dass**
die Bodenplatte (3) eine Nase (90) zur Zentrierung in der Aussparung (2) aufweist, welche im Montagezustand in einen querschnittsseitig komplementären Durchbruch (91) in der Klemmplatte (6) eintaucht.

6. Vorrichtung zum positionsgerechten Befestigen einer Antennenanordnung an einer Fläche (1), welche eine angenähert kreisförmige Aussparung (20) für Antennenanschlussmittel aufweist, die Vorrichtung umfassend die Antennenanordnung und die Fläche (1), wobei die Antennenanordnung (4) eine Bodenplatte (3) besitzt, von der sich Verbindungsmittel zur Aussparung (20) erstrecken, welche eine gegen Verlust gesicherte rechteckige Klemmplatte (60) und eine Schraube oder einen Schraubbolzen (7) umfassen derart, dass die Klemmplatte (60) mittels Schraube oder Schraubbolzen (7) in Richtung Bodenplatte (3) axial beweg- und verspannbar ist,
wobei bei der angenähert kreisförmigen Aussparung (20) und der rechteckigen Klemmplatte (60) die kleinere der Kantenlängen der Klemmplatte (60) gleich oder unwesentlich kleiner als der Durchmesser der kreisförmigen Aussparung (20) ist, derart, dass ein kreisbogenförmiges Eintauchen der Verbindungsmittel nebst der Klemmplatte (60) in die Aussparung (20), ein Zurückschwenken entgegen der Eintauchbewegung und ein anschließendes Verspannen realisierbar ist, weiterhin die Klemmplatte (60) an ihrem entgegen der Eintauchrichtung liegenden randseitigen Ende einen Durchbruch (8) für einen Verdrehsicherungs- und Führungsbolzen (9) aufweist, welcher sich von der Bodenplatte (3) aus erstreckt, wobei die Aussparung (20) eine Konturierung (10) besitzt, welche der Gestalt des Führungsbolzens teilweise komplementär ist und
nach dem Eintauchen der Führungsbolzen (9) mit einem umfangsseitigen Abschnitt in Kontakt zur Konturierung (10) bringbar ist, damit die Antennenanordnung lagegesichert ist.

7. Vorrichtung nach Anspruch 6, **dadurch gekennzeichnet, dass** die rechteckige Klemmplatte (60) eine quadratische Klemmplatte (60) ist und dass beider angenähert kreisförmigen Aussparung (20) und der quadratischen Klemmplatte (60) die Kantenlänge der Klemmplatte (60) gleich oder unwesentlich kleiner als der Durchmesser der kreisförmigen Aussparung (20) ist.

## Claims

1. A device for positioned attachment of an antenna arrangement at a surface (1) that includes a recess (2) for antenna connection devices, the device comprising:
the antenna arrangement and the surface (1), wherein the antenna arrangement includes a base plate (3) from which attachment devices extend towards the recess (2), wherein the attachment devices include a clamping plate (6) that is secured against loss and a screw or a threaded bolt (7) so that the clamping plate (6) is axially movable and clampable by the screw or the threaded bolt (7) in a direction towards the base plate (3),
wherein a width (B) of the recess (2) equals a width of the clamping plate (6) and a length (L) of the recess (2) is smaller than a length of the clamping plate (6), so that a circular arc-shaped penetration of the connecting devices and of the clamping plate (6) into the recess (2), a backward pivoting against the penetration movement and a subsequent clamping is implementable, and
wherein the clamping plate (6) includes a pass-through opening (8) for a rotation safety and support bolt (9) at an edge end that is oriented against a penetration direction, wherein the support bolt extends from the base plate (3), wherein the recess (2) has a contour (10) which is partially complementary to a configuration of the support bolt (9) and wherein the support bolt (9) is contactable with a circumferential section at the contour (10) after the penetration so that the antenna arrangement is secured in position.

2. The device according to claim 1,
**characterized in that**
the clamping plate (6) is supported by a safety ring (11) or by a crimp at the screw or at the threaded bolt (7).

3. The device according to one of the preceding claims,
**characterized in that** the clamping plate (6) includes additional pass-through openings (12) for elements that feed the antenna and that extend from the base plate (3) .

4. The device according to one of the preceding claims,
**characterized in that**
two opposite lugs (13) extend from the base plate (3) towards the clamping plate (6), wherein a clear distance between the lugs corresponds to a width of the clamping plate (6) and wherein the lugs contact the clamping plate (6) laterally and at a respective edge (21) of the recess (2) in assembled condition.

5. The device according to one of the preceding claims
**characterized in that**
the base plate (3) includes a lug (90) configured to center in the recess (2), wherein the lug (90) penetrates a complimentary pass-through opening (91) in the clamping plate (6) in the assembled condition.

6. A device for positioned attachment of an antenna arrangement at a surface (1) that includes a substantially circular recess (20) for antenna connection devices, the device comprising:
the antenna arrangement and the surface (1), wherein the antenna arrangement (4) includes a base plate (3) from which attachment devices extend towards the recess (20), wherein the attachment devices include a rectangular clamping plate (6) that is secured against loss and a screw or a threaded bolt (7) so that the clamping plate (6) is axially movable and clampable by the screw or the threaded bolt (7) in a direction towards the base plate (3),
wherein the substantially circular recess (20) and the rectangular clamping plate (60) are sized so that a smaller edge length of the clamping plate (60) is slightly smaller than a diameter of the circular recess (20), so that a circular arc-shaped penetration of the connecting devices including the clamping plate (60) into the recess (20), a backward pivoting against the penetration movement and a subsequent clamping is implementable, and
wherein the clamping plate (60) includes a pass-through opening (8) for a rotation safety and support bolt (9) at an edge end that is oriented against a penetration direction, wherein the support bolt extends from the base plate (3), wherein the recess (20) has a contour (10) which is partially complementary to a configuration of the support bolt (9) and wherein the support bolt (9) is contactable with a circumferential section at the contour (10) after the penetration so that the antenna arrangement is secured in position.

7. The device according to claim 6 **characterized in that** the rectangular clamping plate (60) is a square clamping plate (60) and the approximately circular recess (20) and the square clamping plate (60) are configured so that an edge length of the clamping plate (60) is identical or only slightly smaller than a diameter of the circular recess (20).

## Revendications

1. Dispositif pour la fixation en position correcte d'un agencement d'antenne sur une surface (1) qui comprend une échancrure (2) pour des moyens de raccordement d'antenne, le dispositif comprenant l'agencement d'antenne et la surface (1), l'agencement d'antenne possédant une plaque de fond (3) à partir de laquelle des moyens de liaison s'étendent vers l'échancrure (2) qui comprennent une plaque de coincement (6) sécurisée à l'encontre d'une perte et une vis ou un boulon fileté (7) de telle sorte que la plaque de coincement (6) est susceptible d'être déplacée axialement et d'être serrée par la vis ou par le boulon fileté (7) en direction de la plaque de fond (3), dans lequel
la largeur (B) de l'échancrure (2) est égale à la largeur de la plaque de coincement (6) et la longueur (L) de l'échancrure (2) est inférieure à la longueur de la plaque de coincement (6), de telle sorte qu'il est possible de réaliser une insertion en forme d'arc de cercle des moyens de liaison et de la plaque de coincement (6) dans l'échancrure (2), un pivotement en retour en sens opposé au mouvement d'insertion et un serrage successif, et
à son extrémité côté bord située en sens opposé à la direction d'insertion, la plaque de coincement (6) présente une traversée (8) pour un boulon de blocage anti-rotation et de guidage (9) qui s'étend à partir de la plaque de fond (3), l'échancrure (2) présentant un contour (10) qui est partiellement complémentaire à la forme du boulon de guidage (9) et, après insertion, le boulon de guidage (9) est susceptible d'être amené en contact avec le contour (10) par une portion périphérique pour que l'agencement d'antenne soit sécurisé en position.

2. Dispositif selon la revendication 1,
**caractérisé en ce que**
la plaque de coincement (6) est retenue sur la vis ou sur le boulon fileté (7) au moyen d'un anneau de blocage (11) ou par écrasement.

3. Dispositif selon l'une des revendications précédentes,
**caractérisé en ce que**
la plaque de coincement (6) comprend d'autres traversées (12) pour des éléments (5) destinés à alimenter l'antenne, qui s'étendent à partir de la plaque de fond (3).

4. Dispositif selon l'une des revendications précédentes,
**caractérisé en ce que**
deux ergots opposés (13) s'étendent à partir de la plaque de fond (3) en direction de la plaque de coincement (6), dont la distance libre correspond à la largeur de la plaque de coincement (6) et qui, dans l'état monté, viennent latéralement en appui contre la plaque de coincement (6) et contre l'arête respective (21) de l'échancrure (2).

5. Dispositif selon l'une des revendications précédentes,
**caractérisé en ce que**
la plaque de fond (3) comprend un ergot (90) destiné au centrage dans l'échancrure (2), qui, dans l'état monté, s'insère dans une traversée (91) de section complémentaire dans la plaque de coincement (6).

6. Dispositif pour la fixation en position correcte d'un agencement d'antenne sur une surface (1) qui comprend une échancrure (20) de forme approximativement circulaire pour des moyens de raccordement d'antenne, le dispositif comprenant l'agencement d'antenne et la surface (1), l'agencement d'antenne (4) possédant une plaque de fond (3) à partir de laquelle des moyens de liaison s'étendent vers l'échancrure (20) qui comprennent une plaque de coincement (60) rectangulaire sécurisée à l'encontre d'une perte et une vis ou un boulon fileté (7), de telle sorte que la plaque de coincement (60) est susceptible d'être déplacée axialement et d'être serrée par la vis ou par le boulon fileté (7) en direction de la plaque de fond (3),
dans lequel
l'échancrure (20) étant de forme approximativement circulaire et la plaque de coincement (60) étant rectangulaire, la plus petite des longueurs d'arête de la plaque de coincement (60) est identique ou insensiblement plus petite que le diamètre de l'échancrure circulaire (20), de telle sorte qu'il est possible de réaliser une insertion en forme d'arc de cercle des moyens de liaison et de la plaque de coincement (6) dans l'échancrure (20), un pivotement en retour en sens opposé au mouvement d'insertion et un serrage successif, et
à son extrémité côté bord située en sens opposé à la direction d'insertion, la plaque de coincement (6) présente une traversée (8) pour un boulon de blocage anti-rotation et de guidage (9) qui s'étend à partir de la plaque de fond (3), l'échancrure (20) présentant un contour (10) qui est partiellement complémentaire à la forme du boulon de guidage (9) et, après insertion, le boulon de guidage (9) est susceptible d'être amené en contact avec le contour (10) par une portion périphérique pour que l'agencement d'antenne soit sécurisé en position.

7. Dispositif selon la revendication 6,
**caractérisé en ce que**
la plaque de coincement rectangulaire (60) est une plaque de coincement carrée (60), et **en ce que**
l'échancrure (20) étant de forme approximativement circulaire et la plaque de coincement (60) étant carrée, la longueur d'arête de la plaque de coincement (60) est identique ou insensiblement plus petite que le diamètre de l'échancrure circulaire (20).
